# FASCICULE DE BREVET EUROPEEN

(11) **EP 0 048 673 B1**
(45) Date de publication et mention de la délivrance du brevet: **30.05.1984**
(21) Numéro de dépôt: 81401457.7
(22) Date de dépôt: 18.09.1981
(51) Int. Cl.: F04C 2/344

(54) **Ensemble palette-fond statorique pour dispositifs hydrauliques rotatifs**
Schieber-Statorwand-Kombination für hydraulische Drehkolben
Vane-stator wall combination for rotary hydraulic devices

(30) Priorité: 19.09.1980 FR 8020208
(43) Date de publication de la demande: 31.03.1982
(73) Titulaire: COMPAGNIE DE CONSTRUCTION MECANIQUE SULZER Société anonyme dite:, Cedex 59 F-75300 Paris Brune (FR)
(72) Inventeur: Kaegi, Jacob, CH-8542 Viesendangen (CH); Leroy, Daniel, F-78520 Limay (FR)
(74) Mandataire: Rinuy, Guy

## Description

L'invention se rapporte à des dispositifs hydrauliques rotatifs, du type pompe volumétrique, à stator et rotor et à palettes coulissantes axialement dans le rotor.

La Demanderesse a dejà produit un dispositif hydraulique rotatif du type pompe volumétrique à stator et rotor coaxiaux et à palettes coulissant axialement dans le rotor, le stator comportant au moins une surface de fond présentant, en un nombre variable, des déformations à zones rectilignes appropriées au fonctionnement, ou évidements, lesdites palettes venant suivre ladite surface de fond, caractérisé en ce que lesdits évidements sont réalisés sur des éléments mobiles du stator, de sorte que la profondeur desdits évidements peut être rendue variable, d'où un débit variable pour le dispositif.

Suivant une forme de réalisation avantageuse, le stator S comprend, d'une part, des rampes R et, d'autre part, des éléments statoriques mobiles M à évidement E, rampes et évidements faisant successivement le relais pour un contact constant avec tout ou partie du bec avant de chaque palette coulissante (figure 1 ).

Les éléments mobiles M peuvent se déplacer dans des logements L pratiqués dans la partie fixe statorique, sous l'action à l'arrêt et/ou en cours de fonctionnement, d'une commande extérieure mécanique, hydraulique ou magnétique.

La Demanderesse a également produit un moteur hydrostatique à palettes à coulissement axial dans des logements rotoriques et contre une surface continue de fond statorique à évidement, et comprenant un circuit d'intercommunication entre palettes, derrière celles-ci. Les palettes sont chacune logées dans un logement pratiqué dans un rotor en regard d'un fond statorique S comportant des évidements dont l'un d'eux E présente, par rapport à un plan interstitiel entre rotor et stator et par rapport à un déplacement rotorique, une rampe R1 s'écartant géométriquement dudit plan, une plage P parallèle audit plan et une rampe R2 se rapprochant géométriquement dudit plan. Chaque évidement E présente un dégagement d'entrée de fluide LE et un dégagement de sortie de fluide LS (figure 2).

Le moteur hydraulique à palettes axiales entraîne la réalisation de palettes trapézoïdales, ceci pour une nécessité de contact linéaire entre la base des palettes et la face du stator dans les rampes d'accès aux évidements. Les génératrices de contact G sont orientées vers le centre de rotation, et parallèles les unes par rapport aux autres (figure 3).

L'usinage d'un tel stator n'est pas réalisable avec une fraise cylindrique en déplacement circonférentiel. Le procédé rationnel entraîne des défauts géométriques et les génératrices de contact ne sont plus parallèles les unes aux autres.

La présente invention a pour objet de pallier ce problème et de faciliter la fabrication (palettes, rotor, stator) et, de plus, d'améliorer la tenue des palettes à l'usure et aux chocs.

Dans son déplacement, la palette est parfaitement en contact avec le stator, son déplacement correspond à celui de la fraise cylindrique d'usinage.

Les embases de contact cylindrique ont aussi pour objet d'encaisser la poussée de fin de course due à l'accélération de la palette provoquée par sa descente ou sa montée dans l'évidement du stator.

Conformement à l'invention, la palette comprend une embase de contact cylindrique avec les rampes du fond statorique, selon un rayon de courbure correspondant à celui de la fraise utilisée pour l'usinage du fond statorique, et des lèvres d'étanchéité et de placage contre les zones rectilignes du fond statorique, une partie plate de contact de ces lèvres et une génératrice de contact cylindrique de l'embase étant dans un même plan, des dégagements étant prévus entre les rampes opposées de chaque evidement.

Un mode particulier de réalisation de l'invention apparait dans les revendications dépendantes.

Les lèvres ont pour objet de provoquer l'étanchéité et le placage de la palette dans les zones plates et actives du stator.

L'embase de la palette répondant à la géométrie du stator, il n'est plus nécessaire de réaliser un corps de palette trapézoïdal. La forme parallélépipédique facilite la réalisation des palettes et des logements dans le rotor.

D'autres caractéristiques et avantages de la présente invention ressortiront de la description qui va suivre, faite en regard des dessins annexés, sur lesquels:
la figure 1 est une vue en perspective d'un élément de stator conforme à l'état de la technique antérieur precité en premier lieu;
la figure 2 est une vue développée d'un moteur hydrostatique selon un évidement de fond statorique et une phase de fonctionnement conforme à l'état de la technique antérieur précité en deuxième lieu;
la figure 3 est un schéma représentatif d'une palette trapézoïdale pour moteur hydraulique à palette à coulissement axial;
la figure 4 est une vue en perspective montrant une palette selon l'invention en concordance avec des rampes et une plage de fond statorique;
la figure 5 est une vue en coupe d'une lèvre de palette selon l'invention;
la figure 6 est une vue en coupe partielle représentant le montage de deux lèvres longitudinales de palette selon l'invention; et
la figure 7 est une vue en coupe d'une variante de lèvre de palette selon l'invention.

Dans la forme de réalisation représentée aux figures 4 à 6, une palette 1 selon l'invention, de forme générale parallélépipédique, comprend une embase venue de matière ou rapportée offrant la particularité de présenter, d'une part, deux lobes d'extrémité 2 de forme cylindrique dont le rayon de courbure correspond à celui de la fraise F utilisée pour l'usinage de la surface de fond statorique à rampes R et plages P et, d'autre part, des lèvres longitudinales 3 dont la semelle 3A est susceptible de porter sur lesdites plages afin d'obtenir étanchéité et placage de la palette. Il doit être remarqué qu'une génératrice 4 des lobes d'extrémité cylindrique 2 se trouve dans le plan correspondant à celui des semelles 3A.

Les lèvres 3 de la palette sont susceptibles, par ailleurs, au cours du mouvement rotorique de passer, tout ou en partie, dans des dégagements L prévus entre des paires de rampes R1 ou R2.

Les lèvres 3 sont, de préférence, réalisées en une matière ayant une élasticité propre qui est mise à profit pour améliorer leur contact contre les plages actives de la surface statorique de fond. Cette matière peut, bien entendu, être naturelle ou synthétique.

Chaque lèvre présente une portion compensatrice 3B exposée à la pression du fluide pour que cette pression s'exerce sensiblement perpendiculairement à la surface statorique, améliorant ainsi l'application de la palette contre la surface statorique.

Dans la forme de réalisation représentée plus particulièrement sur les figures 5 et 6, chaque lèvre est creusée d'une rainure 5 permettant son montage sur une nervure 6 correspondante de la palette et présente un rebord 7 permettant son immobilisation contre la palette à l'aide d'une plaque 8 (figure 6) et de goujons filetés 9 dont un seul est schématisé à la figure 6.

Dans la variante de la figure 7, chaque lèvre 3 comporte une nervure en queue d'aronde 10 glissée dans une gorge correspondante 11 prévue dans la palette. Ce montage dispense de la plaque de fixation 8 à goujon fileté 9.

## Revendications

1. Ensemble palette-fond statorique pour dispositifs hydrauliques rotatifs du type pompe volumétrique à stator et rotor coaxiaux et à palettes coulissant axialement dans le rotor, le stator comportant au moins une surface de fond présentant, en un nombre variable, des évidements à rampes et zones rectilignes appropriées au fonctionnement, lesdites palettes (1 ) venant suivre ladite surface de fond, caractérisé en ce que la palette (1) comprend une embase (2) de contact cylindrique avec les rampes (R1, R2) du fond statorique, selon un rayon de courbure correspondant à celui de la fraise utilisée pour l'usinage du fond statorique, et des lèvres (3) d'étanchéité et de placage contre les zones rectilignes du fond statorique, une partie plate (3A) de contact de ces lèvres et une génératrice (4) de contact cylindrique de l'embase étant dans un même plan, des dégagements (L) étant prévus entre les rampes (R1, R2) opposées de chaque évidement.

2. Ensemble palette -fond statorique selon la revendication 1, caractérisé en ce que la palette (1 ) est parallélépipédique.

3. Ensemble palette-fond statorique selon l'une quelconque des revendications 1 et 2 caractérisé en ce que la palette comprend deux lèvres opposées d'étanchéité et de placage (3).

4. Ensemble palette-fond statorique selon l'une quelconque des revendications 1 à 3, caractérisé en ce que chaque lèvre (3) présente une portion compensatrice (3B) exposée à la pression du fluide pour que cette pression puisse s'exercer sensiblement perpendiculairement à la surface statorique.

5. Ensemble palette-fond statorique selon l'une quelconque des revendications 1 à 4, caractérisé en ce que chaque lèvre est creusée d'une rainure (5) permettant son montage sur une nervure (6) correspondante de la palette (1 ) et présente un rebord (7) permettant son immobilisation contre la palette à l'aide de moyens de serrage (8, 9).

6. Ensembe palette-fond statorique selon l'une quelconque des revendications 1 à 4, caractérisé en ce que chaque lèvre (3) comporte une nervure en queue d'aronde (10) glissée dans une gorge correspondante (11 ) prévue dans la palette (1).

## Patentansprüche

1. Schieber-Statorwand-Kombination für hydraulische Drehkolben-Geräte von der Verdrängerpumpenart mit koaxialem Stator und Rotor und mit axial im Rotor gleitenden Schiebern, wobei der Stator mindestens eine Wandfläche besitzt, die in variabler Zahl Vertiefungen mit Anstiegsflächen und mit geradlinigen Bereichen entsprechend der Funktion besitzt, und wobei die Schieber (1) der Wandfläche folgend laufen, dadurch gekennzeichnet, dass der Schieber (1 ) einen zylindrischen Ansatz (2) zur Berührung mit den Anstiegsflächen (R1, R2) der Statorwand besitzt, gemäss einem Krümmungsradius entsprechend dem zur Bearbeitung der Statorwand benutzten jeweiligen Fräswerkzeug, und Leisten (3) zum Abdichten und zum Anlegen gegen die geradlinigen Bereiche der Statorwand, wobei ein ebener Berührungsabschnitt (3A) der Leisten und eine Erzeugende (4) des zylindrischen Kontaktes des Ansatzes sich in der gleichen Ebene befinden, und zwischen den einander gegenüberliegenden Anstiegsflächen (R1, R2), jeder Vertiefung Ausnehmungen (L) vorgesehen sind.

2. Schieber-Statorwand-Kombination nach Anspruch 1, dadurch gekennzeichnet, dass der Schieber (1 ) parallelepipedisch ist.

3. Schieber-Statorwand-Kombination nach einem der Ansprüche 1 oder 2, dadruch gekennzeichnet, dass der Schieber zwei einander entgegengesetzt liegende Leisten (3) zum Abdichten und Anlegen besitzt.

4. Schieber-Statorwand-Kombination nach einem der Ansprüche 1 bis 3, dadurch gekennzeichnet, dass jede Leiste (3) einen dem Fluiddruck ausgesetzten Ausgleichsabschnitt (3B) besitzt, um die Druckkraft im wesentlichen senkrecht auf die Statorfläche ausüben zu können.

5. Schieber-Statorwand-Kombination nach einem der Ansprüche 1 bis 4, dadurch gekennzeichnet, dass jede Leiste mit einer Nut (5) versehen ist, die das Anbringen derselben an einer entsprechenden Rippe (6) des Schiebers (1) gestattet und ein Verlängerungsstück (7) aufweist, das das Festlegen gegen den Schieber mit Hilfe von Spannmitteln (8, 9) erlaubt.

6. Schieber-Statorwand-Kombination nach einem der Ansprüche 1 bis 4, dadurch gekennzeichnet, dass jede Leiste (3) eine schwalbenschwanzförmige Rippe (10) besitzt, die in eine entsprechende, in dem Schieber (1) vorgesehene Vertiefung (11) eingeführt ist.

## Claims

1. A pallet and stator bottom assembly for hydraulic rotary devices of the volumetric pump type, with coaxial stator and rotor and axially slidable pallets in the rotor, the stator comprising at least one bottom surface comprising a variable number of recesses therein with ramps and rectilinear zones suitable for the operation, said pallets (1) following said bottom surface, characterized in that the pallet (1) comprises a base (2) for cylindric contact with the ramps (R1, R2) of the stator bottom, according to a radius of curvature corresponding to that of the milling cutter used for machining the stator bottom, and lips (3) for tightness and application against the rectilinear zones of the stator bottom, with a flat portion (3A) of contact of such lips and a cylindric contact generatrix (4) of the base being in one and the same plane, with clearances being provided between the opposite ramps (R1, R2) in each recess.

2. A pallet and stator bottom assembly according to claim 1, characterized in that the pallet (1) is a parallelepiped.

3. A pallet and stator bottom assembly according to any one of claims 1 and 2, characterized in that the pallet comprises two opposite tightness and application lips (3).

4. A pallet and stator bottom assembly according to any one of claims 1 to 3, characterized in that each lip (3) is formed with a compensating portion (3B) exposed to fluid pressure so that such pressure can be exerted substantially perpendicular to the stator surface.

5. A pallet and stator bottom assembly according to any one of claims 1 to 4, characterized in that each lip is formed with a groove (5) therein for the mounting thereof on a corresponding rib (6) in the pallet (1) and comprises an edge portion (7) for securement thereof against the pallet by clamping means (8,9).

6. A pallet and stator bottom assembly according to any one of claims 1 to 4, characterized in that each lip (3) comprises a dove tail rib (10) slidable into a corresponding groove (11) formed in the pallet (1).
